# EUROPÄISCHE PATENTSCHRIFT

(11) **EP 0 866 268 B1**
(45) Veröffentlichungstag und Bekanntmachung des Hinweises auf die Patenterteilung: **17.01.2001**
(21) Anmeldenummer: 97810162.4
(22) Anmeldetag: 18.03.1997
(51) Int. Cl.: F23C 7/02, F23D 11/42, F23C 7/00, F23C 9/00, F23D 17/00

(54) **Verfahren zum Betrieb eines drallstabilisierten Brenners sowie Brenner zur Durchführung des Verfahrens**
Method of operating a vortex stabilised burner and burner applying the method
Procédé de fonctionnement d'un brûleur stabilisé par vortex et brûleur mettant en oeuvre le procédé

(43) Veröffentlichungstag der Anmeldung: 23.09.1998
(73) Patentinhaber: ALSTOM Power (Schweiz) AG, 5401 Baden (CH)
(72) Erfinder: Haumann, Jürgen, Dr., 5332 Rekingen (CH); Knöpfel, Hans Peter, 5627 Besenbüren (CH); Sattelmayer, Thomas, Dr., 5318 Mandach (CH)

(56) Entgegenhaltungen:
- EP-A- 0 436 113
- EP-A- 0 617 231
- EP-A- 0 629 817
- WO-A-90/03538

## Beschreibung

### Technisches Gebiet

Die Erfindung bezieht sich auf das Gebiet der Verbrennungstechnik. Sie betrifft ein Verfahren zum Betrieb eines mit gasförmigen und/oder flüssigen Brennstoffen betriebenen drallstabilisierten Brenners und einen dafür geeigneten Brenner, insbesondere Vormischbrenner.

### Stand der Technik

Drallstabilisierte Brenner sind bekannt. Ein Drallerzeuger mit einem überkritischen Drall sorgt bei dieser Art Brenner für eine intensive Vermischung von Brennstoff und Verbrennungsluft. Die Flammenstabilisierung beruht auf der Erzeugung einer Rückströmblase, auch Rückstromzone genannt, welche durch das Aufplatzen des Wirbels (Vortex-Breakdown) entsteht. Vor dem Staupunkt dieser Rückströmzone wird die Zündung der Flamme eingeleitet, und es bildet sich eine stabile Flammenfront.

Ein Beispiel für derartige drallstabilisierte Brenner ist der Brenner der Doppelkegelbauart, dessen prinzipieller Aufbau in EP 0 321 809 B1 beschrieben ist. Dieser Vormischbrenner besteht im wesentlichen aus wenigstens zwei hohlen, sich zu einem Körper ergänzenden Teilkegelkörpern, mit tangentialen Lufteintrittsschlitzen und Zuführungen für gasförmige und flüssige Brennstoffe, bei dem die Mittelachsen der hohlen Teilkegelkörper eine in Strömungsrichtung sich erweiternde Kegelneigung aufweisen und in Längsrichtung zueinander versetzt verlaufen. Im von den Teilkegelkörpem gebildeten kegelförmigen Innenraum ist am Brennerkopf eine Brennstoffdüse plaziert. Der gasförmige Brennstoff wird dem Verbrennungsluftstrom vorgängig seiner Einströmung in den Brennerinnenraum über entlang der Eintrittsschlitze angeordneten Gasinjektoren zugeführt. Die Bildung des Brennstoff/Luft-Gemisches geschieht somit direkt am Ende der tangentialen Lufteintrittsschlitze.

Die Zunahme des Dralles entlang der Kegelachse, verbunden mit der plötzlichen Querschnittserweiterung am Brenneraustritt, führt dazu, dass sich stromab des Brenneraustrittes auf der Brennerachse eine Rückströmzone (innere Rezirkulationszone) bildet, die die Flamme stabilisiert. Vor dem Staupunkt dieser inneren Rückströmzone wird die Zündung der Flamme eingeleitet. Es wird eine möglichst kurze Rückströmzone angestrebt.

Bei ungünstiger Auslegung dieser Brenner breitet sich aber das zentrale Rückströmgebiet auf der Kegelachse weit stromab in die Brennkammer aus. Es entsteht eine lange, fast zylindrische Rückströmzone, wobei den zurückströmenden Rauchgasen im Kem die Wärme entzogen wird. Bei Start des Brenners wird dadurch am Stagnationspunkt vor der Rückstromzone, an der sich die Flamme stabilisiert, nur kaltes Medium zurücktransportiert. Das hat den Nachteil, dass die Zündung des Brennstoff/Luft-Gemisches erschwert oder sogar verhindert wird. Ausserdem werden die Flammenstabilisation geschwächt und die Schadstoffemissionen, vor allem Kohlenmonoxid und unverbrannte Kohlenwasserstoffe, beim Start des Brenners erhöht.

Diese Nachteile können auch bei Brennern mit passiver Rauchgasrezirkulation durch Injektorförderung, die beispielsweise in EP 0 436 113 B1, die den nächstkommenden Stand der Technik bildet, beschrieben sind, auftreten. Dort wird während des Startvorganges zusätzlich zur normalen Verbrennungsluft in die Nähe der Injektoren Luft in den Brennerkopf eingedüst. Dies führt bei den derzeit realisierten Anwendungen dazu, dass die Umgebung des Brennerkopfes mit der kalten Startluft gespült wird und die Rückführung von heissem Rauchgas aus dem Brennraum behindert wird. Die Aufheizung des Systems erfolgt nur sehr langsam.

Dadurch werden auch hier die Zündung des Brennstoff/Luft-Gemisches erschwert, die Flammenstabilisation geschwächt und die Schadstoffemissionen erhöht.

### Darstellung der Erfindung

Die Erfindung versucht, all diese Nachteile zu vermeiden. Ihr liegt die Aufgabe zugrunde, ein Verfahren zum Betrieb eines drallstabilisierten Brenners zu entwikkeln, das während der Startphase des Brenners die Zündung problemlos ermöglicht, und zu einer hohen Flammenstabilisation sowie zu niedrigen Schadstoffemissionswerten führt. Der Normalbetreib des Brenners soll nicht beeinflusst werden. Desweiteren soll ein Brenner, insbesondere Vormischbrenner, zur Durchführung dieses Verfahrens bereitgestellt werden.

Erfindungsgemäss wird dies bei einem Verfahren gemäss Oberbegriff des Patentanspruches 1 dadurch erreicht, dass während des Startvorganges am stromabwärtigen Ende des Drallerzeugers vom Rand des Brenners ins Zentrum gerichtet Startluft eingedüst wird, welche zumindestens eine radiale Geschwindigkeitskomponente aufweist, und dass nach dem Ende des Startvorganges die Eindüsung der zusätzlichen Luft abgeschaltet wird. Erfindungsgemäss wird dies bei einem drallstabilisierten Brenner zur Durchführung des Verfahrens dadurch erreicht, daß am stromabwärtigen Ende des Drallerzeugers mindestens zwei Mittel zur zumindestens teilweise radialen Eindüsung von Startluft angeordnet sind, welche mit wahlweise verschliessbaren Zufuhrleitungen verbunden sind.

Die Vorteile der Erfindung bestehen unter anderem darin, dass günstige Zündbedingungen geschaffen werden, die Flammenstabilisation verbessert wird und die Schadstoffemissionen beim Start des Brenners reduziert werden. Es werden Zonen hoher Scherung und Turbulenz zwischen den eingedüsten Startluftstrahlen und der verdrallten Hauptströmung erzeugt, die den Stofftransport intensivieren. Die zentrale Rückströmblase wird abgeschnürt und ein intensiver Feuerball entsteht in unmittelbarer Nähe des Brenners. Die kalte Startluft gelangt grösstenteils durch die Reaktionszone in die heisse Vortex-Breakdownzone und transportiert gleichzeitig Brennstoff in das Zentrum und anschliessend in Richtung des Drallerzeugers. Dadurch nehmen beide Massenströme sofort an der Reaktion teil und heizen sich stark auf, bevor der Flammenstabilisationspunkt erreicht wird. Eine Spülung der Umgebung mit kalten Medium, wie im Stand der Technik beschrieben, wird auf diese Weise verhindert.

Es ist besonders zweckmässig, wenn die Startluft rein radial und damit unverdrallt in die Hauptströmung eingedüst wird.

Aber es ist auch vorteilhaft, wenn die Startluft radial/axial oder radial/tangential eingedüst wird, so dass sie neben der radialen Geschwindigkeitskomponente auch noch eine axiale und/oder tangentiale Geschwindigkeitskomponente aufweist. Eine Gegendrallkomponente der Startluft im Vergleich zur Hauptströmung ist dabei von besonderer Bedeutung, weil dadurch die Zonen besonders hoher Scherung und Turbulenzen zwischen Startluftströmung und Hauptströmung erzeugt werden.

Vorteilhafte Ausgestaltungen von drallstabilisierten Brennern zur Durchführung des erfindungsgemässen Verfahrens sind in den Unteransprüchen beschrieben.

### Kurze Beschreibung der Zeichnung

In der Zeichnung sind mehrere Ausführungsbeispiele der Erfindung dargestellt.

Es zeigen:
- Fig. 1: einen Vormischbrenner der Doppelkegelbauart nach dem bekannten Stand der Technik in perspektivischer Darstellung;
- Fig. 2: eine weitere perspektivische Darstellung dieses Vormischbrenners aus einer anderen Ansicht in vereinfachter Form;
- Fig. 3: einen Schnitt durch den Vormischbrenner gemäss Fig. 1 oder 2, wobei der Brenner mit Injektoren bestückt ist und die Einströmungsebene von Zuführungskanälen parallel zur Brennerachse verläuft;
- Fig. 4: eine Konfiguration des Injektorsystems in Strömungsrichtung;
- Fig. 5: einen Schnitt durch den Vormischbrenner gemäss Fig. 1 oder 2, wobei der Brenner mit Injektoren bestückt ist und die Einströmungsebene von Zuführungskanälen konisch gegenüber der Brennerachse verläuft;
- Fig. 6: eine weitere Konfiguration des Injektorsystems in Strömungsrichtung;
- Fig. 7: einen schematische Längsschnitt des erfindungsgemässen Vormischbrenners in einer ersten Ausführungsvariante;
- Fig. 8: eine Vorderansicht des Brenners gemäss Fig. 7;
- Fig. 9: einen schematischen Längsschnitt des erfindungsgemässen Vormischbrenners in einer zweiten Ausführungsvariante;
- Fig. 10: eine Vorderansicht des Brenners gemäss Fig. 9.

Es sind nur die für das Verständnis der Erfindung wesentlichen Elemente gezeigt. Die Strömungsrichtung der Medien ist mit Pfeilen bezeichnet.

### Weg zur Ausführung der Erfindung

Nachfolgend wird die Erfindung anhand von Ausführungsbeispielen und der Fig. 1 bis 10 näher erläutert.

Die Erfindung betrifft den Betrieb von drallstabilisierten Brennern. Beispiele von aus dem Stand der Technik bekannten drallstabilisierten Vormischbrennern sind in den Fig. 1 bis 6 abgebildet, die weiter unten beschrieben sind. Derartige Brenner werden mit gasförmigen und/oder flüssigen Brennstoffen betrieben, die innerhalb des Brenners durch einen Drallerzeuger intensiv mit Verbrennungsluft oder einem Gemisch aus Verbrennungsluft und rückgeführten Rauchgasen gemischt und anschliessend verbrannt werden. Diese Brenner sind so ausgelegt, dass eine überkritische Drallzahl entsteht, so dass die Wirbel des Brennstoff/Luft-Gemisches aufplatzen und eine Rückstömzone bilden, welche die Flamme stabilisiert.

Das erfindungsgemässe Verfahren besteht nun darin, dass während des Startvorganges am stromabwärtigen Ende des Drallerzeugers vom Rand des Brenners ins Zentrum gerichtet zusätzlich Luft, sogenannte Startluft eingedüst wird. Diese Startluft muss zumindestens eine radiale Geschwindigkeitskomponente aufweisen, sie kann aber ebenso auch noch eine axiale und/oder eine tangentiale Geschwindigkeitskomponente aufweisen.

Die kalte Startluft gelangt grösstenteils durch die Reaktionszone in die heisse Vortex-Breadownzone und transportiert gleichzeitig Brennstoff ins Zentrum und anschliessend in Richtung des Drallerzeugers. Dadurch nehmen beide Massenströme sofort an der Reaktion teil und heizen sich stark auf, bevor der Flammenstabilisationspunkt erreicht wird. Eine Spülung der Umgebung mit kaltem Medium wird dadurch verhindert. Ausserdem werden Zonen hoher Scherung und Turbulenz zwischen der eingedüsten Startluft und der verdrallten Hauptströmung erzeugt, die zusätzlich den Stofftransport intensivieren und die Flammenstabilisation verbessern. Die zentrale Rückstromblase wird abgeschnürt und ein intensiver Feuerball entsteht in unmittelbarer Nähe des Brenners. Durch diese Phänomene werden günstige Zündbedingungen geschaffen, die Flammenstabilisation verbessert und die Startemissionen reduziert. Wenn die Startluft mit einem Gegendrall zur verdrallten Hauptströmung (Brennstoff/Luft-Gemisch) eingedüst wird, sind die oben genannten Effekte besonders ausgeprägt.

Ist die Startphase des Brenners abgeschlossen, wird die Zufuhr der Startluft beendet, indem beispielsweise ein in den Zufuhrleitungen angeordnetes Ventil geschlossen wird. Der Vormischbrenner funktioniert also während des Normalbetriebes unverändert und vom o.b. Startverfahren völlig unbeeinflusst.

Fig. 1 zeigt einen bekannten Vormischbrenner der Doppelkegelbauart in perspektivischer Darstellung. Zum besseren Verständnis des Gegenstandes ist es vorteilhaft, wenn gleichzeitig bei der Erfassung von Fig. 1 auch Fig. 2 herangezogen wird. Diese zwei Figuren haben hauptsächlich den Zweck, die Art und die Funktionsweise eines solchen Brenners abzustecken.

Der Vormischbrenner gemäss Fig. 1 besteht aus zwei hohlen kegelförmigen Teilkörpern 1, 2, die versetzt zueinander ineinandergeschachtelt sind. Er wird mit einem gasförmigen und/oder flüssigen Brennstoff 12, 16 betrieben. Unter dem Begriff "kegelförmig" wird hier nicht nur die gezeigte, durch einen festen Öffnungswinkel charakterisierte Kegelform verstanden, sondern er schliesst auch andere Konfigurationen der Teilkörper mit ein, so eine Diffusor- oder diffusorähnliche Form sowie eine Konfusor- oder konfusorähnliche Form. Diese Formen sind vorliegend nicht speziell dargestellt, da sie dem Fachmann ohne weiteres geläufig sind. Die Versetzung der jeweiligen Mittelachse oder Längssymmetrieachse der Teilkörper 1, 2 zueinander (Vgl. Fig. 2, Pos. 3, 4) schafft auf beiden Seiten, in spiegelbildlicher Anordnung, jeweils einen tangentialen Lufteintrittskanal 5, 6 frei, durch welche die Verbrennungsluft 7 in Innenraum des Vormischbrenners, d.h. in den Kegelhohlraum 8 strömt. Die beiden kegeligen Teilkörper 1, 2 weisen je einen zylindrischen Anfangsteil 9, 10, die ebenfalls, analog den vorgenannten Teilkörpern 1, 2, versetzt zueinander verlaufen, so dass die tangentialen Lufteintrittskanäle 5, 6 über die ganze Länge des Vormischbrenners vorhanden sind. Im Bereich des zylindrischen Anfangsteils ist eine Düse 11 zur vorzugsweise Zerstäubung eines flüssigen Brennstoffes 12 untergebracht, dergestalt dass deren Eindüsung in etwa mit dem engsten Querschnitt des durch die Teilkörper 1, 2 gebildeten Kegelhohlraumes 8 zusammenfällt. Die Eindüsungskapazität und die Betriebsart dieser Düse 11 richtet sich nach den vorgegebenen Parametern des jeweiligen Vormischbrenners. Der durch die Düse 11 eingedüsten Brennstoff 12 kann bei Bedarf mit einem rückgeführten Abgas angereichert werden; sodann ist es auch möglich, durch die Düse 11 die komplementäre Einspritzung einer Wassermenge zu bewerkstelligen.

Selbstverständlich kann der Vormischbrenner rein kegelig, also ohne zylindrische Anfangsteile 9, 10 ausgebildet sein. Die Teilkörper 1, 2 weisen des weiteren je eine Brennstoffleitung 13, 14 auf, welche entlang der tangentialen Eintrittskanäle 5, 6 angeordnet und mit Eindüsungsöffnungen 15 versehen sind, durch welche vorzugsweise ein gasförmiger Brennstoff 16 in die dort vorbeiströmende Verbrennungsluft 7 eingedüst wird, wie dies durch Pfeile 16 versinnbildlicht wird, wobei diese Eindüsung zugleich die Brennstoffinjektionsebene (Vgl. Fig. 2, Pos. 22) des Systems bildet. Diese Brennstoffleitungen 13, 14 sind vorzugsweise spätestens am Ende der tangentialen Einströmung, vor Eintritt in den Kegelhohlraum 8, plaziert, dies um eine optimale Luft/Brennstoff-Mischung zu gewährleisten.

Der Vormischbrenner weist eine als Verankerung für die Teilkörper 1, 2 dienende Frontplatte 18 auf, welche direkt am vorderen Teil des Brennraumes 17 angeordnet ist.

Wird der Vormischbrenner, wie bereits beschrieben, allein mittels eines flüssigen Brennstoffes 12 betrieben, so geschieht dies über die zentrale Düse 11, wobei dieser Brennstoff 12 dann unter einem spitzen Winkel in den Kegelhohlraum 8 bzw. in den Brennraum 17 eingespritzt wird. Aus der Düse 11 bildet sich sonach ein kegeliges Brennstoffprofil 23, das von der tangential einströmenden rotierenden Verbrennungsluft 7 umschlossen wird. In axialer Richtung wird die Konzentration des eingedüsten Brennstoffes 12 fortlaufend durch die einströmenden Verbrennungsluft 7 zu einer optimalen Gemisch abgebaut.

Will man den Vormischbrenner mit einem gasförmigen Brennstoff 16 betreiben, so kann dies grundsätzlich auch über die zentrale Brennstoffdüse 11 geschehen, vorzugsweise soll aber eine solche Betriebsart über die Eindüsungsöffnungen 15 vorgenommen werden, wobei die Bildung dieses Brennstoff/Luft-Gemisches direkt am Ende der Lufteintrittskanäle 5, 6 zustande kommt.

Bei der Eindüsung des flüssigen Brennstoffes 12 über die Düse 11 wird am Ende des Vormischbrenners die optimale, homogene Brennstoffkonzentration über den Querschnitt erreicht. Ist die Verbrennungsluft 7 zusätzlich vorgeheizt oder mit einem rückgeführten Abgas angereichert, so unterstützt dies die Verdampfung des flüssigen Brennstoffes 12 nachhaltig innerhalb der durch die Länge des Vormischbrenners induzierte Vormischstrecke. Was die Zumischung eines rückgeführten Rauchgas betrifft, so wird auf die Fig. 3-6 verwiesen.

Die gleichen Überlegungen gelten auch, wenn über die Brennstoffleitungen 13, 14 statt gasförmige nun flüssige Brennstoffe zugeführt werden sollten.

Bei der Gestaltung der kegelförmigen Teilkörper 1, 2 hinsichtlich der Zunahme des Strömungsquerschnittes sowie der Breite der tangentialen Lufteintrittskanäle 5, 6 sind an sich enge Grenzen einzuhalten, damit sich das gewünschte Strömungsfeld der Verbrennungsluft 7 am Ausgang des Vormischbrenners einstellen kann. Die kritische Drallzahl stellt sich am Ausgang des Vormischbrenners ein: Dort bildet sich auch eine Rückströmzone 24 (Vortex Breakdown) mit einem gegenüber der dort wirkenden Flammenfront 25 stabilisierenden Effekt ein, in dem Sinne, dass die Rückströmzone 24 die Funktion eines körperlosen Flammenhalters übernimmt.

Die optimale Brennstoffkonzentration über den Querschnitt wird erst im Bereich des Wirbelaufplatzens, also im Bereich der Rückströmzone 24 erreicht. Erst an dieser Stelle entsteht dann eine stabile Flammenfront 25. Die flammenstabilisierende Wirkung ergibt sich durch die sich im Kegelhohlraum 8 bildende Drallzahl in Strömungsrichtung entlang der Kegelachse. Ein Rückschlagen der Flamme in das Innere des Vormischbrenners wird damit unterbunden.

Allgemein ist zu sagen, dass es durch eine Anpassung der Durchflussöffnung der tangentialen Lufteintrittskanäle 6, 7 möglich ist, die Rückströmzone 24 ab Ende der Vormischstrecke zu bilden. Die Konstruktion des Vormischbrenners eignet sich des weiteren vorzüglich, die Durchflussöffnung der tangentialen Lufteintrittskanäle 5, 6 nach Bedarf zu verändern, womit ohne Veränderung der Baulänge des Vormischbrenners eine relativ grosse betriebliche Bandbreite erfasst werden kann.

Selbstverständlich sind die Teilkörper 1, 2 auch in einer anderen Ebene zueinander verschiebbar, wodurch sogar eine Überlappung gegenüber der Lufteintrittsebene in den Kegelhohlraum 8 (Vgl. Fig. 2, Pos. 21) derselben im Bereich der tangentialen Lufteintrittskanäle 5, 6, wie dies aus Fig. 2 hervorgeht, bewerkstelligt werden kann. Es ist sodann auch möglich, die Teilkörper 1, 2 durch eine gegenläufige drehende Bewegung spiralartig ineinander zu verschachteln.

Durch eine in diesem Vormischbrenner erreichbare homogenere Gemischbildung zwischen den eingedüsten Brennstoffen 12,16 und der Verbrennungsluft 7 erzielt man tiefere Flammentemperaturen und damit tiefere Schadstoff-Emissionen, insbesondere tiefere NOx-Werte. Sodann reduzieren diese tieferen Temperaturen die thermische Belastung für das Material an der Brennerfront und machen beispielsweise eine Sonderbehandlung der Oberfläche nicht zwingend.

Was die Anzahl der Lufteintrittskanäle betrifft, so ist der Vormischbrenner nicht auf die gezeigte Anzahl beschränkt. Eine grössere Anzahl ist beispielsweise dort angezeigt, wo es darum geht, die Vorvermischung breiter anzulegen, oder die Drallzahl und somit die davon abhängige Bildung der Rückströmzone 24 durch eine grössere Anzahl Lufteintrittskanäle entsprechend zu beeinflussen.

Vormischbrenner der hier beschriebenen Art sind auch solche, welche zur Erzielung einer Drallströmung von einem zylindrischen oder quasi-zylindrischen Rohr ausgehen, die Einströmung der Verbrennungsluft ins Innere des Rohres über ebenfalls tangential angelegte Lufteintrittskanäle bewerkstelligt wird, und im Innern des Rohres einen kegelförmigen Körper mit in Strömungsrichtung abnehmenden Querschnitt angeordnet ist, womit auch mit dieser Konfiguration eine kritische Drallzahl am Ausgang des Brenners erzielbar ist.

Fig. 2 zeigt den gleichen Vormischbrenner gemäss Fig. 1, jedoch aus einer anderen Perspektive und in vereinfachter Darstellung. Diese Figur 2 soll im wesentlichen dazu dienen, die Konfiguration dieses Vormischbrenners einwandfrei zu erfassen. Insbesondere ist in dieser Fig. 2 die Versetzung der beiden Teilkörper 1, 2 zueinander, bezogen auf die Hauptmittelachse 26 (= Brennerachse) des Vormischbrenners, welche der Hauptachse der zentralen Brennstoffdüse 11 entspricht, recht gut ersichtlich. Diese Versetzung induziert an sich die Grösse der Durchflussöffnungen der tangentialen Lufteintrittskanäle 5, 6. Die Mittelachse 3, 4 verlaufen hier parallel zueinander.

Fig. 3 ist ein Schnitt etwa in der Mitte des Vormischbrenners. Die spiegelbildlich tangential angeordneten Zuführungskanäle 27, 28 erfüllen die Funktion einer Mischstrecke, in welchen die Verbrennungsluft 7, gebildet aus Frischluft 29 und rückgeführtem Rauchgas 30 perfektioniert wird. Die Verbrennungsluft 7 wird in einem Injektorsystem 200 aufbereitet. Stromauf jedes Zuführungskanals 27, 28, der als tangentiale Einströmung in den Innenraum 8 des Vormischbrenners dient, wird die Frischluft 29 auf der ganzen Länge des Vormischbrenners gleichmässig über Lochplatten 31, 32 verteilt. In Strömungsrichtung zur tangentialen Eintrittskanäle 5, 6 sind diese Lochplatten 31, 32 perforiert. Die Perforierungen erfüllen die Funktion einzelner Injektordüsen 31a, 32a, welche eine Saugwirkung gegenüber dem umliegenden Rauchgas 30 ausüben, dergestalt, dass jede dieser Injektordüse 31a, 32a jeweils nur einen bestimmten Anteil an Rauchgas 30 ansaugt, worauf über die ganze axiale Länge der Lochplatten 31, 32, die der Brennerlänge entspricht, eine gleichmässige Rauchgas-Zumischung stattfindet. Diese Konfiguration bewirkt, dass bereits am Berührungsort der beiden Medien, also der Frischluft 29 und des Rauchgases 30, eine innige Vermischung stattfindet, so dass die bis zu den tangentialen Lufteintrittsschlitzen 5, 6 reichende Strömungslänge der Zuführungskanäle 27, 28 für die Gemischbildung minimiert werden kann. Danebst zeichnet sich die hiesige Injektor-Konfiguration 200 dadurch aus, dass die Geometrie des Vormischbrenners, insbesondere was die Form und Grösse der tangentialen Lufteintrittskanäle 5, 6 betrifft, formstabil bleibt, d.h. durch die gleichmässig dosierte Verteilung der an sich heissen Rauchgase 30 entlang der ganzen axialen Länge des Vormischbrenners entstehen keine wärmebedingten Verwerfungen. Die gleiche Injektor-Konfiguration, wie die soeben hier beschriebene, kann auch im Bereich der kopfseitigen Brennstoffdüse 11 für eine axiale Zuführung einer Verbrennungsluft vorgesehen werden.

Fig. 4 ist eine schematische Darstellung des Vormischbrenners in Strömungsrichtung, worin insbesondere der Verlauf der zum Injektorsystem 200 gehörenden Lochplatten 31, 32 gegenüber den Einströmungsebenen 33 der Zuführungskanäle 27, 28 zum Ausdruck kommt. Dieser Verlauf ist parallel, wobei die Einströmungsebenen 33 selbst über die ganze Brennerlänge parallel zur Brennerachse 26 des Vormischbrenners verlaufen. In dieser Figur ist auch ersichtlich, wie die Injektordüsen 31a, 32a ihren Einströmungswinkel gegenüber der Brennerachse 26 des Vormischbrenners in Strömungsrichtung verändern. Von einer anfänglichen spitzen Winkel im Bereich der Kopfstufe des Vormischbrenners richten sie sich allmählich auf, bis sie im Bereich des Ausganges in etwa senkrecht zur Brennerachse 26 stehen. Durch diese Vorkehrung wird die Mischungsgüte der Verbrennungsluft gesteigert und die Rückströmzone positionsstabil gehalten. In anderen Ausführungen sind auch rechtwinklige Einströmungen einsetzbar.

Fig. 5 und 6 zeigen im wesentlichen die gleiche Konfiguration gemäss Fig. 3 und 4, wobei die Lochplatten 34, 35 mit den dazugehörigen Injektordüsen 34a, 35a ebenfalls parallel über die ganze Brennerlänge zu den Einströmungsebenen 36 der Zuführungskanäle 27, 28 verlaufen. Indessen, diese Einströmungsebenen 36 verlaufen konisch gegenüber der Brennerachse 26 des Vormischbrenners. Der veränderliche Einströmungswinkel der Injektordüsen 34a, 35a in Strömungsrichtung entspricht auch hier weitgehend der Konfiguration gemäss Fig. 3 und 4, wobei sich hier die allmähliche Aufrichtung dieser Injektordüsen 34a, 35a zu einer senkrechten Einströmung im Bereich des Ausganges des Vormischbrenners primär gegenüber der Einströmungsebene 36 des jeweiligen Zuführungskanals richtet.

Fig. 7 zeigt in einem schematischen Teillängsschnitt eine erste Ausführungsvariante eines Vormischbrenners zur Durchführung des erfindungsgemässen Verfahrens, in Fig. 8 ist die Vorderansicht dargestellt. Der Grundaufbau des Brenner entspricht dem in den Fig. 1 und 2 beschriebenen Brenner. Ein Drallkörper 37 (Teilkegelkörper 1, 2) erzeugt eine verdrallte Hauptströmung (Brennstoff/Luft-Gemisch 39), in die am stromabwärtigen Ende des Drallkörpers 37 über die zwei einander gegenüber angeordnete Öffnungen 40 Startluft 38 rein radial eingedüst wird. Die Mittel 40 sind mit Zufuhrleitungen 41 verbunden, die die Startluft 38 unabhängig von der Brennerluftzuführung 42 bereitstellen. Die Zufuhrleitungen 41 können mittels eines hier nicht dargestellten Ventiles wahlweise geöffnet oder geschlossen werden.

Fig. 9 und 10 zeigen eine zweite Ausführungsvariante des Vormischbrenners. Am stromabwärtigen Ende des Drallerzeugers 37 sind hier 16 unterschiedlich lange Röhrchen 40 symmetrisch über den Umfang des Drallerzeugers 37 verteilt angeordnet. Selbstverständlich kann in anderen Ausführungsbeispielen eine andere Anzahl von Röhrchen 40 benutzt werden. Die Röhrchen 40 sind nicht wie im ersten Ausführungsbeispiel rein radial ausgerichtet, sondern sie haben zusätzlich eine axiale und tangentiale Richtungskomponente. Sie reichen bis an die Innenwand des Drallkörpers 37, also bis an die Kegelschalen heran. Daraus ergibt sich ihre unterschiedliche Länge. Die Röhrchen 40 sind mit einer Ringleitung 41 verbunden , die die Startluft 38 heranführt. Die Startluft 38 wird im Gegendrall zur Hauptströmung 39 eingedüst. Da die Röhrchen 40 direkt bis an die Kegelschalen heranführen, zerfallen die Startluftstrahlen 38 nicht schon vorher, sondern sie bewirken, dass Zonen hoher Scherung und Turbulenzen entstehen, die die Vermischung intensivieren. Dadurch werden die Zündbedingungen und die Flammenstabilisation verbessert. Wie in Fig. 9 dargestellt wird die zentrale Rückströmblase 24 abgeschnürt und ein intensiver Feuerball 43 entsteht in unmittelbarer Nähe des Brenners.

Selbstverständlich ist die Erfindung nicht auf die hier beschriebenen Ausführungsbeispiele beschränkt, sondern sie lässt sich auf alle drallstabilisierten Brenner anwenden.

### Bezugszeichenliste

- 1, 2: kegelförmige Teilkörper
- 3, 4: Mittelachse zu Pos. 1 und Pos. 2
- 5, 6: tangentiale Lufteintrittskanäle
- 7: Verbrennungsluft
- 8: Kegelhohlraum, Innenraum des Brenners
- 9, 10: Zylindrische Anfangsteile des Brenners
- 11: Brennstoffdüse
- 12: Brennstoff, flüssiger Brennstoff
- 13, 14: Brennstoffleitungen
- 15: Eindüsungsöffnungen der Brennstoffleitung 13, 14
- 16: Brennstoff, gasförmiger Brennstoff
- 17: vorderer Teil des Brennraumes durch eine Blende eingegrenzt
- 18: Frontplatte
- 21: Lufteintrittsebene
- 22: Brennstoffinjektionsebene
- 23: Brennstoffprofil
- 24: innere Rückströmzone, Rückströmblase
- 24a: Rückströmzone, Rückströmblase ohne Einbauten im Brennraum
- 25: Flammenfront
- 26: Hauptmittelachse, Brennerachse
- 27, 28: Zuführungskanäle für Pos. 29 und Pos. 30
- 29: Frischluft
- 30: rückgeführtes Rauchgas, reagierte Gase
- 31, 32: Lochplatten
- 31a, 32a: Injektordüsen
- 33: Einströmungsebene der Zuführungskanäle 27, 28
- 34, 35: Lochplatten
- 34a, 35a: Injektordüsen
- 36: Einströmungsebene der Zuführungskanäle 27, 28
- 37: Drallerzeuger
- 38: Startluft
- 39: Brennstoff/Luft-Gemisch bzw. Brennstoff/rückgeführte Rauchgase/Luft-Gemisch
- 40: Mittel zur Eindüsung von Pos. 38
- 41: Zufuhrleitungen von Pos. 38
- 42: Brennerluftzuführung
- 43: Feuerball
- 200: Injektorsystem

## Patentansprüche

1. Verfahren zum Betrieb eines mit gasförmigen und/oder flüssigen Brennstoffen (12, 16) betriebenen drallstabilisierten Brenners, bei dem Verbrennungsluft (7) oder ein durch Injektorförderung gebildetes Gemisch aus rückgeführtem Rauchgas (30) und Frischluft (29) sowie Brennstoff (12, 16) mittels eines Drallerzeugers (37) intensiv vermischt und anschliessend verbrannt werden, wobei eine Rückstömzone (24) gebildet wird, welche die Flamme stabilisiert, dadurch gekennzeichnet, dass während des Startvorganges am stromabwärtigen Ende des Drallerzeugers (37) vom Rand des Brenners ins Zentrum gerichtet Startluft (38) eingedüst wird, welche zumindestens eine radiale Geschwindigkeitskomponente aufweist, und dass nach dem Ende des Startvorganges die Eindüsung der Startluft (38) abgeschaltet wird.

2. Verfahren nach Anspruch 1, dadurch gekennzeichnet, dass die Startluft (38) rein radial eingedüst wird.

3. Verfahren nach Anspruch 1, dadurch gekennzeichnet, dass die Startluft (38) radial/axial eingedüst wird.

4. Verfahren nach Anspruch 1, dadurch gekennzeichnet, dass die Startluft (38) radial/tangential eingedüst wird.

5. Verfahren nach einem der Ansprüche 1, 3 oder 4, dadurch gekennzeichnet, dass die Startluft (38) im Gegendrall zum Brennstoff/Luft-Gemisch (39) eingedüst wird.

6. Brenner zum Betrieb einer Feuerungsanlage mit gasförmigen und/oder flüssigen Brennstoffen (12, 16) zur Duchführung des Verfahren nach Anspruch 1, wobei der Brenner einen Drallerzeuger (37) zur Vermischung von Brennstoff (12, 16) und Verbrennungsluft (7) bzw. einem Gemisch aus Frischluft (29) und rückgeführten Rauchgasen (30) und zur Erzeugung eines überkritischen Dralles dieses Gemisches (39) aufweist, dadurch gekennzeichnet, dass am stromabwärtigen Ende des Drallerzeugers (37) mindestens zwei Mittel (40) zur zumindestens teilweise radialen Eindüsung von Startluft (38) einander gegenüber angeordnet sind, welche mit wahlweise verschliessbaren Zufuhrleitungen (41) verbunden sind.

7. Brenner nach Anspruch 6, dadurch gekennzeichnet, dass die Mittel (40) am stromabwärtigen Ende des Drallerzeugers (37) symmetrisch über den Umfang des Drallerzeugers (37) verteilt angeordnet sind.

8. Brenner nach Anspruch 7, dadurch gekennzeichnet, dass die Mittel (40) als Röhrchen ausgebildet sind, welche mit einer als Ringleitung ausgebildeten Zufuhrleitung (41) verbunden sind, und dass die Röhrchen direkt bis an die Innenwand des Drallkörpers (37) heranreichen.

9. Brenner nach einem der Ansprüche 6 bis 8, dadurch gekennzeichnet, dass der Brenner aus mindestens zwei hohlen, kegelförmigen, in Strömungsrichtung ineinandergeschachtelten Teilkörpern (1, 2) besteht, dass die Mittelachsen (3, 4) dieser Teilkörper (1, 2) zueinander versetzt verlaufen, dergestalt, dass benachbarte Wandungen der Teilkörper (1, 2) Lufteintrittskanäle (5, 6) für eine Verbrennungsluft (7) bilden, und dass der Brenner mit mindestens einer Brennstoffdüse (11, 15) betreibbar ist.

10. Brenner nach Anspruch 9, dadurch gekennzeichnet, dass die Brennstoffdüse (11) kopfseitig und auf der Brennerachse (26) angeordnet ist.

11. Brenner nach Anspruch 9, dadurch gekennzeichnet, dass im Bereich der tangentialen Lufteintrittskanäle (5, 6) in Längserstreckung des Brenners eine Anzahl zueinander beabstandeter Brennstoffdüsen (15) angeordnet sind.

12. Brenner nach Anspruch 9, dadurch gekennzeichnet, dass der Durchflussquerschnitt eines von den Teilkörpern (1, 2) gebildeten Kegelhohlraumes (8) in Strömungsrichtung gleichförmig zunimmt.

13. Brenner nach Anspruch 9, dadurch gekennzeichnet, dass der Durchflussquerschnitt eines von den Teilkörpern (1, 2) gebildeten Kegelhohlraumes (8) einen Diffusor, einen diffusorähnlichen Verlauf, einen Konfusor, einen konfusorähnlichen Verlauf bildet.

14. Brenner nach Anspruch 9, dadurch gekennzeichnet, dass die Teilkörper (1, 2) spiralförmig ineinander geschachtelt sind.

15. Brenner nach Anspruch 9, dadurch gekennzeichnet, dass sich in radialer oder quasi-radialer Richtung gegenüber den Lufteintrittskanäle (5, 6) Zuführungskanäle (27, 28) erstrecken, welche je mindestens ein Injektorsysten (200) für die Bereitstellung einer aus Frischluft (29) und reagierten Gasen (30) bestehenden Verbrennungsluft (7) aufweisen.

16. Brenner nach Anspruch 9, dadurch gekennzeichnet, dass zum Injektorsystem (200) gehörige Lochplatten (31, 32; 34, 35) parallel zur jeweiligen Einströmungsebene (33, 36) der Verbrennungsluft (7) in die Zuführungskanäle (27, 28) verlaufen, dass die Lochplatten im Bereich der Einströmungsebenen mit Injektordüsen (31a, 32a; 34a, 35a) versehen sind, und dass der Einströmungswinkel der Injektordüsen in Axialrichtung des Brenners gegenüber der Brennerachse (26) fortlaufend veränderbar ist.

17. Brenner nach Anspruch 16, dadurch gekennzeichnet, dass die Durchflussebene der Injektordüsen (31a, 32a; 34a, 35a) im Bereich der Kopfstufe des Brenners einen spitzen Winkel aufweist, und dass dieser Winkel in axialer Richtung der Lochplatten (31, 32; 34, 35) allmählich zunimmt bis dieser im Bereich des Ausganges des Brenners weitgehend senkrecht zur Einströmungsebenen (33, 36) der Zuführungskanäle (25, 26) und/oder zur Brennerachse (26) steht.

## Claims

1. Method of operating a swirl-stabilized burner operated with gaseous and/or liquid fuels (12, 16), in which combustion air (7) or a mixture of recycled flue gas (30) and fresh air (29), which mixture is formed by injector delivery, and fuel (12, 16) are intensively mixed by means of a swirl generator (37) and then burned, in the course of which a backflow zone (24), which stabilizes the flame, is formed, characterized in that starting air (38), which has at least a radial velocity component, is injected during the starting action at the downstream end of the swirl generator (37) in such a way as to be directed from the margin of the burner into the centre, and characterized in that the injection of the starting air (38) is switched off after the end of the starting action.

2. Method according to Claim 1, characterized in that the starting air (38) is injected purely radially.

3. Method according to Claim 1, characterized in that the starting air (38) is injected radially/axially.

4. Method according to Claim 1, characterized in that the starting air (38) is injected radially/tangentially.

5. Method according to one of Claims 1, 3 or 4, characterized in that the starting air (38) is injected with a swirl opposed to the fuel/air mixture (39).

6. Burner for operating a firing plant with gaseous and/or liquid fuels (12, 16) for carrying out the method according to Claim 1, the burner having a swirl generator (37) for mixing fuel (12, 16) and combustion air (7) or a mixture of fresh air (29) and recycled flue gases (30) and for generating a supercritical swirl of this mixture (39), characterized in that at least two means (40) for the at least partially radial injection of starting air (38) are connected to feed lines (41), which can be closed as desired.

7. Burner as claimed in Claim 6, wherein the means (40) are arranged in a symmetrically distributed manner over the periphery of the swirl generator (37) at the downstream end of the latter.

8. Burner as claimed in Claim 7, characterized in that the means (40) are designed as tubes, which are connected to a feed line (41) designed as a ring line, and in that the tubes extend directly up to the inner wall of the swirl body (37).

9. Burner as claimed in one of Claims 6 to 8, characterized in that the burner comprises at least two hollow conical sectional bodies (1, 2) nested one inside the other in the direction of flow, in that the centre axes (3, 4) of these sectional bodies (1, 2) run offset from one another in such a way that adjacent walls of the sectional bodies (1, 2) form air-inlet ducts (5, 6) for combustion air (7), and in that the burner can be operated with at least one fuel nozzle (11, 15).

10. Burner as claimed in Claim 9, wherein the fuel nozzle (11) is arranged on the head side and on the burner axis (26).

11. Burner as claimed in Claim 9, characterized in that a number of spaced-apart fuel nozzles (15) are arranged in the region of the tangential air-inlet ducts (5, 6) in the longitudinal extent of the burner.

12. Burner as claimed in Claim 9, wherein the cross section of flow of a conical hollow space (8) formed by the sectional bodies (1, 2) increases uniformly in the direction of flow.

13. Burner as claimed in Claim 9, characterized in that the cross section of flow of a conical hollow space (8) formed by the sectional bodies (1, 2) forms a diffuser, a diffuser-like profile, a confuser, a confuser-like profile.

14. Burner as claimed in Claim 9, wherein the sectional bodies (1, 2) are nested spirally one inside the other.

15. Burner as claimed in Claim 9, characterized in that feed ducts (27, 28), each of which has at least one injector system (200) for the provision of combustion air (7) consisting of fresh air (29) and reacted gases (30), extend in a radial or quasi-radial direction relative to the air-inlet ducts (5, 6).

16. Burner as claimed in Claim 9, wherein perforated plates (31, 32; 34, 35), which belong to the injector system (200), run parallel to the respective inflow plane (33, 36) of the combustion air (7) into the feed ducts (27, 28), in that the perforated plates in the region of the inflow planes are provided with injector nozzles (31a, 32a; 34a, 35a), and in that the inflow angle of the injector nozzles is continuously variable in the axial direction of the burner relative to the burner axis (26).

17. Burner as claimed in Claim 16, characterized in that the throughflow plane of the injector nozzles (31a, 32a; 34a, 35a) in the region of the head stage of the burner has an acute angle, and in that this angle gradually increases in the axial direction of the perforated plates (31, 32; 34, 35) until it is largely perpendicular to the inflow planes (33, 36) of the feed ducts (25, 26) and/or to the burner axis (26) in the region of the outlet of the burner.

## Revendications

1. Procédé de conduite d'un brûleur stabilisé par vortex fonctionnant avec des combustibles gazeux et/ou liquides (12, 16), dans lequel de l'air de combustion (7) ou un mélange formé par injection à partir de gaz de fumée recyclé (30) et d'air frais (29) ainsi que de combustible (12, 16) sont intensément mélangés au moyen d'un générateur de vortex (37) et sont ensuite brûlés, dans lequel il se forme une zone de reflux (24), qui stabilise la flamme, caractérisé en ce que, pendant la phase de démarrage, on injecte à l'extrémité aval du générateur de vortex (37) de l'air de démarrage (38) dirigé du bord du brûleur vers le centre, qui présente au moins une composante de vitesse radiale, et en ce que l'on arrête l'injection de l'air de démarrage (38) après la fin de l'opération de démarrage.

2. Procédé suivant la revendication 1, caractérisé en ce que l'air de démarrage (38) est injecté purement radialement.

3. Procédé suivant la revendication 1, caractérisé en ce que l'air de démarrage (38) est injecté radialement/axialement.

4. Procédé suivant la revendication 1, caractérisé en ce que l'air de démarrage (38) est injecté radialement/-tangentiellement.

5. Procédé suivant l'une quelconque des revendications 1, 3 ou 4, caractérisé en ce que l'air de démarrage (38) est injecté en vortex inverse par rapport au mélange combustible/air (39).

6. Brûleur pour la conduite d'une installation de chauffe avec des combustibles gazeux et/ou liquides (12, 16) pour la mise en oeuvre du procédé suivant la revendication 1, dans lequel le brûleur présente un générateur de vortex (37) pour le mélange de combustible (12, 16) et d'air de combustion (7), respectivement d'un mélange d'air frais (29) et de gaz de fumée recyclé (30) et pour la production d'un vortex hypercritique de ce mélange (39), caractérisé en ce qu'au moins deux moyens (40) pour l'injection au moins en partie radiale d'air de démarrage (38) sont disposés l'un en face de l'autre à l'extrémité aval du générateur de vortex (37), et sont raccordés à des conduites d'arrivée (41) pouvant être fermées au choix.

7. Brûleur suivant la revendication 6, caractérisé en ce que les moyens (40) sont disposés à l'extrémité aval du générateur de vortex (37) en étant répartis symétriquement sur la périphérie du générateur de vortex (37).

8. Brûleur suivant la revendication 7, caractérisé en ce que les moyens (40) sont constitués par de petits tubes, qui sont raccordés à une conduite d'arrivée (41) ayant la forme d'une conduite annulaire, et en ce que les petits tubes arrivent directement jusqu'à la paroi intérieure de la chicane (37).

9. Brûleur suivant l'une quelconque des revendications 6 à 8, caractérisé en ce que le brûleur se compose d'au moins deux corps partiels coniques creux (1, 2) engagés l'un dans l'autre dans le sens de l'écoulement, en ce que les axes centraux (3, 4) de ces corps partiels (1, 2) sont décalés l'un par rapport à l'autre d'une façon telle que des parois voisines des corps partiels (1, 2) forment des canaux d'entrée d'air (5, 6) pour un air de combustion (7), et en ce que le brûleur peut fonctionner avec au moins un gicleur à combustible (11, 15).

10. Brûleur suivant la revendication 9, caractérisé en ce que le gicleur à combustible (11) est disposé du côté de la tête et sur l'axe du brûleur (26).

11. Brûleur suivant la revendication 9, caractérisé en ce qu'un nombre de gicleurs à combustible (15) distants l'un de l'autre sont disposés dans la région des canaux d'entrée d'air tangentiels (5, 6) suivant la dimension longitudinale du brûleur.

12. Brûleur suivant la revendication 9, caractérisé en ce que la section transversale de passage d'un espace conique creux (8) formé par les corps partiels (1, 2) augmente uniformément dans le sens de l'écoulement.

13. Brûleur suivant la revendication 9, caractérisé en ce que la section transversale de passage d'un espace conique creux (8) formé par les corps partiels (1, 2) forme un diffuseur, un tracé analogue à un diffuseur, un confuseur, un tracé analogue à un confuseur.

14. Brûleur suivant la revendication 9, caractérisé en ce que les corps partiels (1, 2) sont engagés l'un dans l'autre sous la forme d'une spirale.

15. Brûleur suivant la revendication 9, caractérisé en ce que des canaux d'alimentation (27, 28) s'étendent en direction radiale ou quasi radiale par rapport aux canaux d'entrée d'air (5, 6), et présentent chacun au moins un système d'injecteurs (200) pour la fourniture d'un air de combustion (7) composé d'air frais (29) et de gaz ayant réagi (30).

16. Brûleur suivant la revendication 9, caractérisé en ce que des plaques perforées (31, 32; 34, 35) faisant partie du système d'injecteurs (200) sont parallèles au plan d'introduction respectif (33, 36) de l'air de combustion (7) dans les canaux d'alimentation (27, 28), en ce que les plaques perforées sont pourvues de gicleurs d'injection (31a, 32a; 34a, 35a) dans la région des plans d'introduction, et en ce que l'angle d'introduction des gicleurs d'injection peut être modifié de façon continue, dans le sens axial du brûleur, par rapport à l'axe du brûleur (26).

17. Brûleur suivant la revendication 16, caractérisé en ce que le plan de passage des gicleurs d'injection (31a, 32a; 34a, 35a) présente un angle aigu dans la région de la tête du brûleur, et en ce que cet angle augmente progressivement dans le sens axial des plaques perforées (31, 32; 34, 35) jusqu'à ce que celui-ci soit, dans la région de la sortie du brûleur, largement perpendiculaire aux plans d'introduction (33, 36) des canaux d'alimentation (25, 26) et/ou à l'axe du brûleur (26).
